# EUROPÄISCHE PATENTSCHRIFT

(11) **EP 2 361 687 B1**
(45) Veröffentlichungstag und Bekanntmachung des Hinweises auf die Patenterteilung: **28.03.2012**
(21) Anmeldenummer: 10193498.2
(22) Anmeldetag: 02.12.2010
(51) Int. Cl.: B02C 17/06, B02C 17/22

(54) **Verfahren zur Herstellung einer Rohrmühle**
Method for manufacturing a tube mill
Procédé de fabrication d'un broyeur tubulaire

(30) Priorität: 22.02.2010 DE 102010008808
(43) Veröffentlichungstag der Anmeldung: 31.08.2011
(73) Patentinhaber: ThyssenKrupp Polysius AG, 59269 Beckum (DE)
(72) Erfinder: Holtmann, Mark, 48607 Ochtrupp (DE); Alker, Karl-Heinz, 59227 Ahlen (DE); Rassat, Wolfgang, 59269 Beckum (DE)
(74) Vertreter: Tetzner, Michael

(56) Entgegenhaltungen:
- DE-A1- 19 638 698
- DE-A1-102007 046 193

## Beschreibung

Die Erfindung betrifft ein Verfahren zur Herstellung einer Rohrmühle, ausgestattet mit wenigstens einer Zwischen- oder Austragswand, vorzugsweise mehreren Zwischenwänden, die mit einer Vielzahl von Schlitzplatten bestückt sind. Weiterhin betrifft die Erfindung eine Schlitzplatte sowie eine Rohrmühle, die nach diesem Verfahren hergestellt sind. Ein Beispiel hierfür ist aus der DE 19638698 A1 bekannt.

Rohrmühlen dienen zur Zerkleinerung von stückigem Material und werden beispielsweise bei der Zementherstellung eingesetzt. In einer oft verwendeten Ausgestaltung der Rohrmühle weist diese wenigstens zwei Mahlkammern auf, die durch eine Zwischenwand voneinander getrennt sind, wobei die eine als Grobmahlkammer und die andere als Feinmahlkammer verwendet wird. In den beiden Mahlkammern sind Mahlkugeln vorgesehen, welche die Zerkleinerungsarbeit ausführen. Die Zwischenwand ist mit einer Vielzahl von Schlitzplatten versehen, die es ermöglichen, dass zerkleinertes Material aus der Grobmahlkammer in die Feinmahlkammer gelangt. Die Schlitzplatten sind dabei so ausgestaltet, dass sie das genügend zerkleinerte Material passieren lassen, während die Mahlkugeln zurückgehalten werden.

Durch das zu zerkleinernde Material und die Mahlkugeln sind die Schlitzplatten einer sehr großen Beanspruchung ausgesetzt und müssen daher entsprechend verschleißfest ausgebildet werden. Die Herstellung der Schlitzplatten ist daher auch mit einem hohen Aufwand verbunden.

Derzeit werden Schlitzplatten für Rohrmühlen nach zwei verschiedenen Herstellungsverfahren gefertigt, wobei einerseits die Herstellung durch Walzstahl und andererseits die Herstellung durch ein Gussverfahren zur Anwendung kommen.

Bei der Herstellung durch Walzstahl werden zunächst durch Sonderwalzung hergestellte Bleche ausgewählt, geprüft und über einen Autogenbrennschnitt konfektioniert. Anschließend werden die Schlitze auf einem Bearbeitungszentrum vorgefräst, um danach eine konkrete Erkennung für den konischen, CNC-gesteuerten Hauptschlitz (Autogenbrennschnitt) zu erlangen. Nach dieser Bearbeitung wird die Platte einer Zwischenkontrolle unterzogen und für den Härtevorgang gesäubert. Durch Vorverformung muss dem beim Härtevorgang auftretenden Plattenverzug entgegengetreten werden, sodass die Verzüge in einem noch akzeptablen Bereich liegen. Der Härtevorgang Bedarf insbesondere auch Vorkehrungen im Bereich der Befestigungsbohrungen um eine "Überhärtung" zu vermeiden. Nach dem Härten ist ein erneutes Anlassen erforderlich, um die Platte für den praktischen Gebrauch einzustellen.

Ein großer Nachteil dieses Verfahrens besteht darin, dass das Originalgefüge des Ausgangsmaterial durch die Autogenbrennschnitte verändert wird und durch den nachträglichen Vergütungsprozess (Härten + Anlassen) für jede Platte neu eingestellt werden muss. Für die Schlitzplatten kann somit kein gleichbleibendes Gefüge über die gesamte Schlitzplattenlieferung garantiert werden, da es durch verschiedene Prozesse zu Ungleichheiten kommen kann. Diese Prozesse können in einer ungleichmäßigen Temperatur des Abschreckmediums für die Härtung, einer ungleichmäßigen Härtetemperatur sowie einer ungleichmäßigen Vorkehrung, um eine Überhärtung der Befestigungsbohrungen zu vermeiden, bestehen. Des Weiteren ist die Einhärttiefe limitiert, sodass nur Plattenstärken von max. 50 mm verwendet werden können.

Ein weiterer Nachteil dieses Verfahrens ist in der Begrenzung der Schlitzanordnung zu sehen. Bedingt durch den Härtevorgang sind Mindestabstände der Schlitze zueinander vorgeschrieben, um ein späteres Brechen der Platten auszuschließen. Außerdem müssen immer gleiche Abstände der Schlitze zueinander und auch zu den Rändern eingehalten werden, um unterschiedliche Härtungstiefen der Schlitzstege zu vermeiden. Würde man den Abstand der Schlitze zueinander stark variieren, würden die schmäleren Stege durch eine Überhärtung im Betrieb brechen.

Des Weiteren ist es erforderlich, dass die Schlitzplatten symmetrisch hergestellt werden, um einen übermäßigen Verzug der Platten beim Härten zu vermeiden. Sind dennoch Plattenverzüge vorhanden, können diese beim Einbau der Schlitzplatten zu erheblichen Verspannungen führen, da die Verschraubungen auf ein Mindestmoment angezogen werden müssen, um ein Schraubenlösen während des Betriebes zu vermeiden.

Alternativ wenden daher viele die Herstellung durch ein Gussverfahren an. Dieses Verfahren erfordert jedoch, dass für jede Schlitzplatte ein Gussmodell und die geeignete Schmelze bereitgestellt werden muss. Nach dem Gießvorgang muss die Platte gesäubert, Angussflächen entfernt und auf Risse überprüft werden. Auch das Gussverfahren benötigt eine anschließende Wärmebehandlung. Des Weiteren muss die Plattenrückseite geschliffen werden, um eine ebene Plattenauflage am Traggerüst zu gewährleisten.

Auch bei diesen Schlitzplatten muss daher das Originalgefüge des Gussmaterials durch die anschließende Wärmebehandlung für jede Platte eingestellt werden. Der Plattenhersteller kann somit kein gleichbleibendes Gefüge über die komplette Schlitzplattenlieferung garantieren, da es hierbei wiederum zu den oben schon erwähnten Unregelmäßigkeiten kommen kann.

Aus gusstechnischer Sicht ist weiterhin eine Mindestplattenstärke einzuhalten. Entsprechende Einschränkungen ergeben sich auch bei den Abständen zwischen den Schlitzen und der gesamten Schlitzanordnung. Besonders aufwendig ist zudem das Schleifen der Plattenrückseiten, um eine ausreichende Plattenauflage am Traggerüst sicherzustellen. Anderenfalls kann ein Plattenbruch nicht ausgeschlossen werden. Gegenüber den aus Walzstahl hergestellten Schlitzplatten müssen erheblich größere Restwandstärken der Gussplatte eingehalten werden, um Plattenbrüche auszuschließen.

Aus der DE 196 38 698 ist eine Mühlentrennwand bekannt, die aus kreissegmentartig ausgebildeten Trennwandplatten besteht, die mittels Klemmleisten an einem Wandgerüst befestigt sind, wobei die Trennwandplatten durch Ausbrennen gebildete Kantenausnehmungen aufweisen.

Weiterhin wird in der DE 10 2007 046 193 ein Platte als Panzerung oder Verschleißteil für eine Schneckenwendel beschrieben, bei deren Herstellung aus einem beschichteten, metallischen Träger Teilsegmente mittels Wasserstrahlschneiden herausgeschnitten werden.

Der Erfindung liegt daher die Aufgabe zugrunde, ein neues Verfahren zur Herstellung einer Rohrmühle mit einer aus einer Vielzahl von Schlitzplatten bestehenden Zwischen- oder Austragswand anzugeben, wobei sich die Herstellung der Schlitzplatten durch ein gleichbleibendes Gefüge der gesamten Schlitzplattenlieferung auszeichnet und ein variableres Design ermöglicht.

Erfindungsgemäß wird diese Aufgabe durch die Merkmale des Anspruches 1 gelöst.

Beim erfindungsgemäßen Verfahren zur Herstellung einer Rohrmühle mit wenigstens einer aus einer Vielzahl von Schlitzplatten bestehenden Zwischen- oder Austragswand werden die Schlitzplatten gemäß den folgenden Verfahrensschritten hergestellt:
a. Auswahl eines durchgehärteten Plattenmaterials als Ausgangsmaterial für die Schlitzplatten und
b. Schneiden der äußeren Kontur der Schlitzplatten und Einbringen von Schlitzen in das Plattenmaterial mittels eines nichtthermischen Schneidverfahrens, insbesondere mittels Wasserstrahlschneiden.

Durch ein nichtthermisches Schneidverfahren wird das Originalgefüge des Ausgangsmaterials nicht verändert. Insofern ist kein nachträgliches Härten der Schlitzplatten erforderlich. Dadurch kommt es auch nicht zu ungewollten Verzügen der Schlitzplatten, sodass nicht mehr auf eine symmetrische Ausgestaltung der Platten geachtet werden muss. Es ergeben sich dadurch völlig neue Designmöglichkeiten.

Erfindungsgemäß kann auf Plattenmaterial zurückgegriffen werden, welches direkt im Stahlwerk unter optimalen, immer gleichbleibenden und ständig überwachten Bedingungen einer Produktionsstrasse hergestellt (inkl. Härtung) wird. Dadurch sind für alle Chargen die Werkstoffeigenschaften dokumentiert und nachgewiesen. Unsicherheiten im Bezug auf das Gefüge können somit praktisch ausgeschlossen werden.

Weitere Ausgestaltungen der Erfindung sind Gegenstand der Unteransprüche.

Durch die mögliche Verwendung eines harten, aber dennoch duktilen Werkstoffes für das durchgehärtete Plattenmaterial erlangt man mehr Freiheitsgrade in Bezug auf das Design. Nun können Platten hergestellt werden, die eine zur Verfahrenstechnik der Rohrmühle optimale Schlitzanordnung aufweisen. Diese Anordnung ist völlig unabhängig von der Symmetrie, da kein nachgeschalteter Härteprozess erforderlich ist und keine Rücksichtsnahme auf gusstechnische Beschränkungen erforderlich sind. Daher können insbesondere Schlitze vermieden werden, die aufgrund der Ausbildung des Traggerüstes unnötig sind.

Gemäß einer bevorzugten Ausgestaltung der Erfindung sind daher zumindest einige der Schlitzplatten mit unsymmetrisch zur Längsmittelachse der Schlitzplatte angeordneten Schlitzen versehen. Des Weiteren können einige der Schlitzplatten mit Schlitzen gefertigt werden, die unterschiedliche Abstände zueinander aufweisen. Auch ist es denkbar, dass mehr Schlitze pro Platte vorgesehen werden können, was die Funktion der Zwischen- oder Austragswand verbessern würde.

Nach dem kein zusätzlicher Härtungsschritt erforderlich ist, kann man die gewünschte Härte der Schlitzplatten durch Auswahl eines geeigneten Ausgangsmaterials mit der gewünschten Härte sehr genau festlegen.

Durch das nichtthermische Verfahren zum Einbringen der Schlitze ist das Verfahren von der Plattenstärke nahezu unabhängig. Theoretisch können nun Platten mit wenigstens 40 mm bis beispielsweise 100 mm realisiert werden. Durch ein stärkeres Plattenmaterial kann die Standzeit der Schlitzplatten entsprechend positiv beeinflusst werden.

Da das nichtthermische Schneidverfahren keine nachträgliche Härtung erfordert, ist der Werkstoff insbesondere im Bereich der Befestigungsbohrungen unempfindlich gegen Bruch. Dies ermöglicht eine optimierte Ausführung der Plattenbefestigung. So können in die Schlitzplatten mehrere als Durchgangsbohrungen ausgebildete Befestigungsbohrungen gebohrt werden, die mit einer in Durchmesser vergrößerten Sackbohrung versehen werden.

Die Erfindung betrifft weiterhin eine nach dem oben beschriebenen Verfahren hergestellte Schlitzplatte sowie eine Kugelmühle mit einer aus einer Vielzahl von derartigen Schlitzplatten bestehenden Zwischen- oder Austragswand.

Weitere Ausgestaltungen und Vorteile der Erfindung werden im Folgenden anhand der Beschreibung und der Zeichnung näher erläutert.

In der Zeichnung zeigen
- Fig. 1: eine schematische Seitenansicht einer Rohrmühle,
- Fig. 2: eine Ansicht auf die Schlitzplatten eines Segments der Zwischenwand,
- Fig. 3: eine Ansicht auf ein Segment des Traggerüsts der Zwischenwand und
- Fig. 4: eine Schnittdarstellung im Bereich einer Befestigungsbohrung längs der Linie A-A der Fig. 2.

Die in Fig. 1 dargestellte Rohrmühle 1 besteht im Wesentlichen aus einer Grobmahlkammer 2 und einer Feinmahlkammer 3, welche durch eine Zwischenwand 4 voneinander getrennt sind. Die Zwischenwand 4 weist ein Traggerüst 6 und eine Vielzahl von daran befestigten Schlitzplatten 5 auf. Weiterhin ist eine Austragseinrichtung 8 mit einer Austragswand 8a vorgesehen.

Die Rohrmühle 1 weist eine zylindrische Außenwandung auf und ist in geeigneter Weise in Lagern 9 und 10 um eine Achse 11 drehbar gelagert. Beide Mahlkammern 2, 3 sind mit geeigneten Mahlkugeln beaufschlagt, wobei das über eine Zuführeinrichtung 7 zugeführte Material zunächst in der Grobmahlkammer 2 zerkleinert wird. Das genügend zerkleinerte Material gelangt über die Schlitzplatten 5 in die Feinmahlkammer 3, um dort weiter zerkleinert zu werden. Über die Austragswand 8a und die Austragseinrichtung 8 wird das gemahlene Material abgeführt.

Die Zwischenwand 4 und die Austragswand 8a können ähnlich aufgebaut sein, sodass die Ausbildung der Schlitzplatten im Folgenden nur anhand der Zwischenwand 4 näher läutert wird.

Fig. 2 zeigt ein Segment der Zwischenwand 4, wie es sich aus Sicht der Grobmahlkammer 2 darstellt. Die Vielzahl der Schlitzplatten 5 sind konzentrisch um die Achse 11 angeordnet und decken im Wesentlichen die gesamte Zwischenwand ab. Es sind lediglich in der Mitte keine Schlitzplatten vorgesehen. Dieser Bereich kann als Durchlass für einen Luftstrom genutzt werden.

Jede montierte Schlitzplatte wird durch zwei radial ausgerichtete Seitenkanten sowie oberen und unteren, kreisbogenförmigen Begrenzungskanten festgelegt. Die Außenkontur ist bezogen auf eine (radial ausgerichtete) Längsmittelachse 5b symmetrisch ausgebildet. Die Schlitzplatte ist weiterhin mit einer Vielzahl von Schlitzen 5a versehen, die jeweils mit Abstand zu den seitlichen Begrenzungskanten enden und vorzugsweise senkrecht zur Längsmittelachse 5b ausgerichtet sind.

Ein entsprechendes Segment des Traggerüstes 6 ist aus Fig. 3 ersichtlich und zeigt den Blick aus der Feinmahlkammer 3 auf die Zwischenwand 4. Das Traggerüst 6 dient zur Befestigung der Schlitzplatten 5 und weist im Bereich jeder Schlitzplatte 5 eine Ausnehmung 6a auf, die so ausgebildet ist, dass in der Ansicht gemäß Fig. 3 alle Schlitze 5a der auf der anderen Seite montierten Schlitzplatte 5 sichtbar sind. Die Kontur der Ausnehmung 6a des Traggerüst 6 ist an den verfahrenstechnischen Ablauf in der Rohrmühle angepasst. Im dargestellten Ausführungsbeispiel sind die Ausnehmungen 6a und die zugehörigen Schlitzplatten 5 auf drei konzentrisch zueinander angeordneten Kreisringen angeordnet, wobei sich die Konturen der Ausnehmungen 6a bzw. die Schlitzanordnung der zugehörigen Schlitzplatten 5 in den verschiedenen Kreisringanordnungen voneinander unterscheiden. Selbst in einem bestimmten Kreisring sind immer zwei benachbarte Ausnehmungen 6a bzw. die zugehörigen Schlitzanordnung der Schlitzplatten 5 spiegelbildlich zueinander angeordnet.

Die Schlitzplatten 5 werden üblicherweise am Traggerüst 6 angeschraubt. Hierzu sind die Schlitzplatten 5 mit entsprechenden Durchgangsbohrungen 5c versehen, die gemäß der vergrößerten Schlitzdarstellung gemäß Fig. 4 zusätzlich mit einer im Durchmesser vergrößerten Sackbohrung 5d versehen sind. Im Traggerüst 6 sind an entsprechender Stelle Bohrungen 6b vorgesehen, sodass die Schlitzplatten mit geeigneten Schrauben/Muttern am Traggerüst befestigt werden können. Die Sackbohrungen 5d ermöglichen einerseits einen sicheren Halt der Schlitzplatten und verhindern andererseits, dass der Schraubenkopf über die Schlitzwand hervorsteht und dem Verschleiß ausgesetzt wird.

Bei der Herstellung der Schlitzplatten 5 wird zunächst ein geeignetes, durchgehärtetes Plattenmaterial, als Ausgangsmaterial ausgewählt. Das Ausgangsmaterial wird gleich in der Härte ausgewählt, die für die fertigen Schlitzplatten gewünscht wird. Hierfür kommt beispielsweise Verschleißbleche mit einer Härte von wenigstens 500HV in Betracht.

Anschließend werden die äußere Kontur der Schlitzplatten 5 und die Schlitze 5a mittels eines nichtthermischen Schneidverfahrens, insbesondere mittels Wasserstrahl, geschnitten. Durch dieses nichtthermische Schneidverfahren kommt es zu keiner Gefügeveränderung, sodass kein nachträgliches Härten der Schlitzplatten erforderlich ist.

Bei den bisher bekannten Herstellungsverfahren für die Schlitzplatten war es erforderlich, dass sich die Schlitze symmetrisch zur Längsmittelachse 5b erstreckten, da ansonsten ein zusätzlicher Verzug beim Härten nicht zu vermeiden war. Nachdem mit dem nichtthermischen Schneidverfahren keine zusätzliche Härtung erforderlich ist, können sich die Schlitze auch unsymmetrisch zur Längsmittelachse 5b erstrecken, wie dies aus den meisten der in Fig. 2 dargestellten Schlitzplatten unmittelbar hervorgeht. Die Aussparungen 6a war schon immer verfahrenstechnisch optimiert ausgebildet worden und wiesen für die meisten Schlitzplatten eine bezogen auf die Längsmittelachse 5b unsymmetrische Kontur auf. Dies hatte dann zur Folge, dass früher ein Teil der Schlitze durch die Aussparungen nicht freigegeben wurde und somit unnötigerweise länger ausgebildet wurden. Mit dem neuen Verfahren, wonach auf etwaige Symmetrien keine Rücksicht genommen werden muss, kann man die Schlitze gleich an die Aussparungen des Traggerüstes anpassen und vermeidet somit unnötig lange Schnitte.

Ein weiterer Vorteil des nichtthermischen Schneidverfahrens besteht darin, dass die Schlitze 5a einer Schlitzplatte auch mit unterschiedlichen Abständen zueinander angeordnet werden können und somit verfahrenstechnisch optimiert ausgebildet werden können. Die unterschiedlichen Abstände sind insbesondere bei den radial an der Mitte angeordneten Schlitzplatten ersichtlich.

Die Plattenstärke der Schlitzplatten hat entscheidenden Einfluss auf die Standzeit der Schlitzplatten. Dickere Platten haben somit eine längere Standzeit bevor sie ausgewechselt werden müssen. Durch den bei den bisherigen Herstellungsverfahren erforderlichen nachträglichen Härtungsvorgang war die Dicke auf etwa 50mm begrenzt. Nun kann auch Plattenmaterial mit Stärken von 40 bis 100mm oder gar mehr verwendet werden.

Das neue Herstellungsverfahren zeichnet sich somit auch durch größere Freiheiten in der Anordnung und Ausgestaltung der Schlitze aus.

## Patentansprüche

1. Verfahren zur Herstellung einer Rohrmühle (1) mit wenigstens einer aus einer Vielzahl von Schlitzplatten (5) bestehenden Zwischen- oder Austragswand (4, 8a), wobei die Schlitzplatten (5) gemäß den folgenden Verfahrensschritten hergestellt wird:
a. Auswahl eines durchgehärteten Plattenmaterials als Ausgangsmaterial für die Schlitzplatten (5) und
b. Schneiden der äußeren Kontur der Schlitzplatten (5) und Einbringen von Schlitzen (5a) in das Plattenmaterial mittels eines nichtthermischen Schneidverfahrens.

2. Verfahren nach Anspruch 1, **dadurch gekennzeichnet, dass** zumindest einige der Schlitzplatten (5) mit unsymmetrisch zur Längsmittelachse (5b) der Schlitzplatte angeordneten Schlitzen (5a) versehen werden.

3. Verfahren nach Anspruch 1, **dadurch gekennzeichnet, dass** zumindest einige der Schlitzplatten (5) Schlitze (5a) mit unterschiedlichen Abständen untereinander angeordnet werden.

4. Verfahren nach einem oder mehreren der vorhergehenden Ansprüche, **dadurch gekennzeichnet, dass** die Schlitzplatten (5) ohne zusätzlichen Härtungsschritt aus dem ausgewählten Plattenmaterial hergestellt werden.

5. Verfahren nach einem oder mehreren der vorhergehenden Ansprüche, **dadurch gekennzeichnet, dass** die Härte des Ausgangsmaterials so ausgewählt wird, dass sie der gewünschten Härte der herzustellenden Schlitzplatten (5) entspricht.

6. Verfahren nach einem oder mehreren der vorhergehenden Ansprüche, **dadurch gekennzeichnet, dass** ein Plattenmaterial mit einer Plattenstärke von wenigstens 40 mm verwendet wird.

7. Verfahren nach einem oder mehreren der vorhergehenden Ansprüche, **dadurch gekennzeichnet, dass** in die Schlitzplatten (5) mehrere als Durchgangsbohrungen (5c) ausgebildete Befestigungsbohrungen gebohrt werden, die mit einer im Durchmesser vergrößerten Sackbohrung (5d) versehen werden.

8. Schlitzplatte (5), hergestellt nach dem Verfahren gemäß einem oder mehreren der vorhergehenden Ansprüche.

9. Rohrmühle (1) mit wenigstens einer aus einer Vielzahl von Schlitzplatten (5) bestehenden Zwischen- oder Austragswand (4, 8a), wobei die Schlitzplatten (5) nach dem Verfahren gemäß einem oder mehreren der vorhergehenden Ansprüche 1 bis 7 hergestellt sind.

## Claims

1. Method for the manufacture of a tube mill (1) having at least one partition or discharge wall (4, 8a) comprising a plurality of slotted plates (5), wherein the slotted plates (5) are manufactured in accordance with the following process steps:
a. selecting a fully hardened plate material as the starting material for the slotted plates (5) and
b. cutting the outer contour of the slotted plates (5) and introducing slots (5a) into the plate material by means of a non-thermal cutting process.

2. Method according to claim 1, **characterised in that** at least some of the slotted plates (5) are provided with slots (5a) arranged asymmetrically relative to the longitudinal centre axis (5b) of the slotted plate.

3. Method according to claim 1, **characterised in that** at least some of the slotted plates (5) have slots (5a) arranged with different spacings from each other.

4. Method according to one or more of the preceding claims, **characterised in that** the slotted plates (5) are manufactured from the selected plate material without an additional hardening step.

5. Method according to one or more of the preceding claims, **characterised in that** the hardness of the starting material is so selected that it corresponds to the desired hardness of the slotted plates (5) to be manufactured.

6. Method according to one or more of the preceding claims, **characterised in that** a plate material having a plate thickness of at least 40 mm is used.

7. Method according to one or more of the preceding claims, **characterised in that** several drilled fastening holes which are in the form of drilled through-holes (5c) and which are provided with a blind drilled hole (5d) of enlarged diameter are drilled into the slotted plates (5).

8. Slotted plate (5), manufactured in accordance with the method according to one or more of the preceding claims.

9. Tube mill (1) having at least one partition or discharge wall (4, 8a) comprising a plurality of slotted plates (5), wherein the slotted plates (5) are manufactured in accordance with the method according to one or more of the preceding claims 1 to 7.

## Revendications

1. Procédé de fabrication d'un broyeur tubulaire (1), qui comprend au moins une cloison ou une paroi de sortie (4, 8a) consistant en une pluralité de plaques à fentes (5), sachant que les plaques à fentes (5) sont fabriquées selon les étapes de procédé suivantes :
a) sélection d'un matériau trempé à coeur, en tant que matériau de départ pour les plaques à fentes (5), et
b) coupe du contour extérieur des plaques à fentes (5) et réalisation de fentes (5a) dans le matériau selon un procédé de coupe non thermique.

2. Procédé selon la revendication 1, **caractérisé en ce que** quelques-unes, au moins, des plaques à fentes (5) sont pourvues de fentes (5a), qui sont disposées asymétriquement par rapport à l'axe central, longitudinal (5b) des plaques à fentes.

3. Procédé selon la revendication 1, **caractérisé en ce que** quelques-unes, au moins, des fentes (5a) des plaques à fentes (5) sont disposées les unes par rapport aux autres, à des intervalles différents.

4. Procédé selon l'une ou plusieurs des revendications précédentes, **caractérisé en ce que** les plaques à fentes (5) sont fabriquées sans étape de trempe supplémentaire, à partir du matériau à plaques choisi.

5. Procédé selon l'une ou plusieurs des revendications précédentes, **caractérisé en ce que** la trempe du matériau de départ est sélectionnée de sorte qu'elle corresponde à la dureté désirée pour les plaques à fentes (5) à fabriquer.

6. Procédé selon l'une ou plusieurs des revendications précédentes, **caractérisé en ce que** l'on utilise un matériau présentant une épaisseur de plaque d'au moins 40 mm.

7. Procédé selon l'une ou plusieurs des revendications précédentes, **caractérisé en ce que**, dans la plaques à fentes (5), sont pratiqués plusieurs alésages de fixation, en forme de trous de passage (5c), qui sont pourvus d'un trou borgne (5d) de diamètre élargi.

8. Plaque à fentes (5) fabriqué par le procédé selon l'une ou plusieurs des revendications précédentes.

9. Broyeur tubulaire (1) avec au moins une cloison ou une paroi de sortie (4, 8a), qui consiste en une pluralité de plaques à fentes (5), sachant que les plaques à fentes (5) sont fabriquées par le procédé selon l'une ou plusieurs des revendications précédentes 1 à 7.
